# EUROPÄISCHE PATENTSCHRIFT

(11) **EP 0 419 837 B1**
(45) Veröffentlichungstag und Bekanntmachung des Hinweises auf die Patenterteilung: **05.07.1995**
(21) Anmeldenummer: 90115954.1
(22) Anmeldetag: 21.08.1990
(51) Int. Cl.: D04B 21/00, D04B 21/06

(54) **Einflächiges Kettengewirke**
Unifacial warp knitted fabric
Tissu uniface tricoté en chaîne

(30) Priorität: 31.08.1989 DE 3928788
(43) Veröffentlichungstag der Anmeldung: 03.04.1991
(73) Patentinhaber: CARL ALBANI GARDINENFABRIK GmbH & Co, D-86167 Augsburg (DE)
(72) Erfinder: Metzner, Bernd, D-8900 Augsburg (DE)
(74) Vertreter: Charrier, Rolf, Dipl.-Ing.

(56) Entgegenhaltungen:
- US-A- 3 834 193

## Beschreibung

Die Erfindung betrifft ein einflächiges Kettengewirke nach dem Oberbegriff des Anspruches 1.

Um bei einflächigen Kettengewirken unterschiedliche Farbflächen zu erzeugen, ist es bislang üblich, über eine Anzahl von Maschenreihen hinweg Fäden mit zwei unterschiedlichen Farben zu verarbeiten, wobei die Fäden, deren Farbe auf einer Fläche erscheinen soll, in Trikotlegung und die Fäden der anderen Farbe als Franse bzw. als Maschenstäbchen verarbeitet werden. In der Farbfläche verlaufen also zwischen den Fransen die sichtbaren Fäden der einen Farbe in Trikotlegung. Sollen im Gewirke Farbflächen einer dritten Farbe auftreten, dann werden in entsprechender Weise über eine weitere Anzahl von Maschenstäbchen hinweg Fäden der dritten Farbe zusammen mit denjenigen der ersten oder zweiten Farbe verarbeitet. Dies bedeutet also, daß Farbflächen unterschiedlicher Farbe im Verlauf des Kettengewirkes nur nebeneinander in getrennten Maschenstäbchen auftreten können.

Sollen über die gleichen Maschenstäbchen hinweg Farbflächen mit drei oder mehr unterschiedlichen Farben auftreten, dann ist es erforderlich, das Gewirke doppelflächig auszuführen, wobei in beiden Flächen Fäden einer ersten Farbe, in der einen Fläche zusätzlich Fäden einer zweiten Farbe und in der anderen Fläche zusätzlich Fäden der dritten Farbe verarbeitet werden.

Es besteht die Aufgabe, das einflächige Kettengewirke so zu verbessern, daß über die gleichen Maschenstäbchen hinweg Farbflächen aus drei oder mehr Farben herstellbar sind.

Gelöst wird diese Aufgabe mit den kennzeichnenden Merkmalen des Anspruches 1. Vorteilhafte Ausgestaltungen sind den Unteransprüchen entnehmbar.

Der Stand der Technik und Ausführungsbeispiele des einflächigen Kettengewirkes werden nachfolgend anhand der Zeichnungen näher erläutert. Es zeigen:
- Figur 1:: ein einflächiges Kettengewirke nach dem Stand der Technik;
- Figur 2:: ein erstes Ausführungsbeispiel des Kettengewirkes mit Tuchlegungen;
- Figur 3:: ein zweites Ausführungsbeispiel ebenfalls in Tuchlegung und
- Figur 4:: ein drittes Ausführungsbeispiel mit Köperlegungen.

In den Zeichnungen sollen ausgezogene Linien einheitlich schwarze Fäden bedeuten, gestrichelte Linien rote Fäden und strichpunktierte Linien grüne Fäden.

Beim Stand der Technik nach Figur 1 sind die schwarzen Fäden 1 als Fransen verarbeitet, wobei benachbarte Fransen miteinander verbunden sind durch rote Fäden 2, die in Trikotlegung verarbeitet sind. Auf diese Weise entsteht eine Farbfläche in roter Farbe. Soll eine schwarze Farbfläche entstehen, dann werden die roten Fäden in Franse verarbeitet, während die schwarzen Fäden die Fransen in Trikotlegung miteinander verbinden. Erkennbar kann das dargestellte Kettengewirke entweder nur Farbflächen in rot oder in schwarz aufweisen.

Nach Figur 2 ergibt sich ein einflächiges Kettengewirke, das drei unterschiedlich farbige Farbflächen aufweist und zwar eine obere rote Farbfläche, eine mittlere schwarze Farbfläche und eine untere grüne Farbfläche. In dem dargestellten Gewirke treten also drei Farben auf.

Bei der unteren grünen Farbfläche wechseln rote und schwarze Fransen miteinander ab, während die grünen Fäden 3 in Tuchlegung gelegt sind. Die Tuchlegung der grünen Fäden 3 erfolgt über jeweils zwei Maschenstäbchen zwischen den roten Fransen. Die Tuchlegung der grünen Fäden 3 kann auch über mehr als zwei Maschenstäbchen erfolgen.

Beim Übergang zur schwarzen Fläche, d.h. bei der Maschenreihe 4 werden die grünen Fäden eine Trikotlegung gelegt und sodann als grüne Fransen durch das schwarze Feld weitergeführt. Die grünen Fäden verlaufen also im gleichen Maschenstäbchen als Fransen wie zuvor die schwarzen Fäden im grünen Feld. Die roten Fäden 2 werden als Fransen gleich wie im grünen Feld weitergeführt. Im schwarzen Feld wechseln also rote und grüne Fransen miteinander ab. Ab der Maschenreihe 4 sind die schwarzen Fäden 1 in Tuchlegung über jeweils zwei Maschenstäbchen gelegt, verlaufen also zwischen benachbarten grünen Fransen.

Am Ende des schwarzen Feldes bei der Maschenreihe 5 werden die schwarzen Fäden um eine Trikotlegung gelegt und anschließend als Fransen weitergeführt, und zwar in den Maschenstäbchen, in denen zuvor die roten Fransen verliefen. Die grünen Fäden werden als Fransen entsprechend wie im schwarzen Feld weitergeführt. Die roten Fäden dagegen werden in Tuchlegung gelegt, ebenfalls wiederum über zwei Maschenstäbchen.

Entsprechend den grünen Fäden 3 können auch die schwarzen und roten Fäden in Tuchlegung über mehr als zwei Maschenstäbchen gelegt werden.

Diejenigen Fäden, die jeweils in Tuchlegung gelegt sind, bestimmen die Farbe des jeweiligen Feldes, während die Farben der in Fransen gelegten Fäden nicht erscheinen.

Das Kettengewirke nach Figur 2 kann hergestellt werden, indem Fäden einer ersten und zweiten Farbe ausgehend von jeweils einer von zwei hintereinander angeordneten Nadeln verarbeitet werden, während die Fäden der dritten Farbe ausgehend von einer weiteren benachbarten Nadel verarbeitet werden.

Bei der Anordnung nach Figur 3 werden ausgehend von hintereinander angeordneten Nadeln ein schwarzer und ein roter Faden und ausgehend von dazu benachbarten hintereinander angeordneten Nadeln ein schwarzer und ein grüner Faden verarbeitet.

Im unteren grünen Feld sind alle schwarzen Fäden 1 in Franse verarbeitet, wobei bei dem jeweils übernächsten Maschenstäbchen zusammen mit dem schwarzen Faden ein roter Faden 2 in Franse mitverarbeitet ist. Die grünen Fäden 3 dagegen sind in Tuchlegung gelegt und zwar zwischen jeweils zwei in Franse verlaufenden Doppelfäden 1, 2. Sie verlaufen also wiederum über zwei Maschenstäbchen, wobei die Anzahl der Maschenstäbchen wie schon zuvor erwähnt nach oben nicht begrenzt ist. Am Ende des grünen Feldes bei der Maschenreihe 4 sind die grünen Fäden eine Trikotlegung gelegt und werden sodann als grüne Fransen weitergeführt entsprechend den nur aus schwarzen Fäden bestehenden Fransen im grünen Feld. Im schwarzen Feld verlaufen die roten Fäden als Fransen weiter entsprechend den aus Doppelfäden 1, 2 bestehenden Fransen im grünen Feld. Alle schwarzen Fäden werden nunmehr im schwarzen Feld in Trikotlegung gelegt, verlaufen also zwischen den einander abwechselnden roten und grünen Fransen. Am Ende des schwarzen Feldes bei der Maschenreihe 5 verlaufen alle schwarzen Fäden wieder als Franse verlegt ebenso wie die grünen Fäden 3, so daß nunmehr Fransen aus einem schwarzen Faden und Fransen aus einem schwarzen und einem grünen Faden miteinander abwechseln. Die roten Fäden dagegen werden nach einer Trikotlegung bei der Maschenreihe 5 anschließend in Tuchlegung gelegt und verlaufen somit zwischen jeweils zwei benachbarten in Fransen verlegten Doppelfäden 1, 3.

Ein solches Gewirke wird vorgesehen, wenn dessen Grundfarbe schwarz ist, da sich durch die Trikotlegung im schwarzen Feld ein stabiles Kettengewirke ergibt.

Der Aufbau des Gewirkes nach Figur 4 ist identisch zu demjenigen nach Figur 3 mit Ausnahme, daß die grünen Fäden 3 im grünen Feld und die roten Fäden 2 im roten Feld in Köperlegung verlegt sind. Hierdurch werden die nur aus schwarzen Fäden 1 bestehenden Fransen im grünen und roten Feld miteingebunden.

## Patentansprüche

1. Einflächiges Kettengewirke, bei welchem die Fäden (1, 2, 3) zur Bildung unterschiedlicher Farbflächen unterschiedliche Farben aufweisen, Fäden mit einer Farbe, die in einer Farbfläche verdeckt ist, als Fransen verlaufen und Fäden mit einer die Farbfläche bildenden Farbe in einer die Fransen miteinander verbindenden Legung gelegt sind, dadurch **gekennzeichnet,** daß die Legung mindestens zum Teil eine Tuch- oder Köperlegung ist und diese Legung über mindestens eine Anzahl von Maschenstäbchen erfolgt, die um den Wert 1 kleiner ist als die Anzahl der Farben, wobei benachbarte Fransen aus mindestens zwei Fäden (Fig. 2: 1, 2) mit zueinander unterschiedlicher Farbe bestehen.

2. Kettengewirke nach Anspruch 1, dadurch **gekennzeichnet,** daß die Fäden (1, 2, 3) unterschiedlicher Farbe in zueinander gleicher Anzahl durch das Gewirke verlaufen und die Legung bei den Farbflächen stets eine Tuch- oder Köperlegung ist.

3. Kettengewirke nach Anspruch 1, dadurch **gekennzeichnet,** daß bei den Fransen Einzel- (Fig. 3: 3, 1) und Doppelfäden (Fig. 3: 1, 3 - 1, 2) einander abwechseln, die Einzelfäden und einer der Doppelfäden jeweils gleiche Farbe aufweisen und bei der Farbfläche dieser Farbe die Fäden dieser Farbe in Trikotlegung gelegt sind.

## Claims

1. A singlefaced warp knit fabric in which for the formation of areas of different colours the threads (1, 2, 3) exhibit different colours, and threads of a colour which is concealed in an area of one colour run as fringes and threads of a colour forming the area of one colour are laid in a pattern which connects the fringes together, **characterized** in that the pattern is at least partially a cloth pattern or twill pattern and this pattern results over a number of wales which is less by the value 1 than the number of threads so that adjacent fringes consist of at least two threads (Figure 2: 1, 2) of colours differing from one another.

2. A warp knit fabric as in Claim 1, **characterized** in that the threads (1, 2, 3) of different colours run through the knit fabric in equal numbers and the pattern in any area of one colour is always a cloth or twill pattern.

3. A warp knit fabric as in Claim 1, **characterized** in that in the fringes single threads (Figure 3: 3, 1) and double threads (Figure 3: 1, 3 - 1, 2) alternate with one another and in each case the single threads and one of the double threads exhibit the same colour and in the areas of this one colour the threads of this colour are laid in a tricot pattern.

## Revendications

1. Tricot chaîne uniface, dans lequel les fils (1, 2, 3) présentent des couleurs différentes en vue de la formation de surfaces de couleurs différentes, dans lequel des fils d'une couleur qui est recouverte dans une surface en couleur s'étendent sous la forme de franges et dans lequel des fils d'une couleur formant la surface en couleur sont posés selon un liage qui relie les franges entre elles, caractérisé par le fait que le liage est un liage toile ou un liage croisé, du moins en partie, et que ce liage a lieu par l'intermédiaire d'au moins un nombre de colonnes de mailles qui est inférieur d'une unité au nombre des couleurs, des franges voisines étant constituées par au moins deux fils (figure 2 : 1, 2) dont les couleurs diffèrent entre elles.

2. Tricot chaîne selon la revendication 1, caractérisé par le fait que les fils de couleurs différentes (1, 2, 3) s'étendent à travers le tricot en présentant le même nombre, et que le liage est toujours un liage toile ou un liage croisé pour les surfaces en couleur.

3. Tricot chaîne selon la revendication 1, caractérisé par le fait que, pour les franges, des fils simples (figure 3 : 3, 1) et des fils doubles (figure 3 : 1, 3 - 1, 2) alternent entre eux, que les fils simples et l'un des fils doubles présentent la même couleur à chaque fois et que, pour la surface de couleur qui présente cette couleur, les fils de cette couleur sont posés selon un liage tricot.
